# EUROPÄISCHE PATENTSCHRIFT

(11) **EP 0 079 011 B1**
(45) Veröffentlichungstag und Bekanntmachung des Hinweises auf die Patenterteilung: **18.12.1985**
(21) Anmeldenummer: 82110014.6
(22) Anmeldetag: 29.10.1982
(51) Int. Cl.: G08B 17/10

(54) **Rauchdetektor**
Smoke detector
Détecteur de fumée

(30) Priorität: 11.11.1981 CH 7250/81
(43) Veröffentlichungstag der Anmeldung: 18.05.1983
(73) Patentinhaber: CERBERUS AG, CH-8708 Männedorf (CH)
(72) Erfinder: Muggli, Jürg, Dr. sc. nat., Dipl.-Phys., CH-8708 Männedorf (CH); Gruber, Peter, CH-8712 Stäfa (CH)
(74) Vertreter: Tiemann, Ulrich, Dr.-Ing.

## Beschreibung

Die Erfindung geht aus von einem nach dem Streustrahlungsprinzip arbeitenden Rauchdetektor der im Oberbegriff des Patentanspruchs 1 definierten Gattung.

Ein solcher Rauchdetektor ist beispielsweise aus der US-A-3 992 102 bekannt. Der dort beschriebene Streulicht-Rauchdetektor weist eine zylindrische Rauchkammer auf. Lichtquelle und Empfänger befinden sich annähernd auf der Peripherie des Zylinders und die Empfindlichkeitseinstellung erfolgt mit einer Einstellschraube, die sich in der Mitte des Strahlenganges am oberen Ende einer Platte befindet, die die direkte Bestrahlung des Empfängers durch die Lichtquelle verhindert. Durch das Hineindrehen der Einstellschraube werden nicht nur die Lichtmenge des in den Messraum fallenden Lichts und die Grösse des vom Empfänger einsehbaren Raums verändert, sondern auch (durch Streuung an der Einstellschraube) das bei Nichtvorhandensein von Rauch in den Messraum gestreute Licht. Der Rauchmelder hat zwar den Vorteil, dass die von der Lichtquelle ausgesandte Lichtmenge und die vom Empfänger aufgenommene Lichtmenge mit einer einzigen Einstellvorrichtung eingestellt werden können. Gleichzeitig muss aber in Kauf genommen werden, dass durch eine Erhöhung des Streulichts der Signal-/Rausch-Abstand ungünstig beeinflusst wird. Durch die Anordnung der Einstellschraube in der Mitte des Strahlenganges ist die Einstellung nicht sehr genau.

Aus der CH-A-592 932 ist ein Rauchmelder bekannt, bei dem die Strahlungsquelle das Licht kegelförmig aussendet, und der Empfänger einen hohlkegelförmigen Raumwinkel einsieht. Der Rauchmelder enthält eine Auswerteschaltung, welche bei Erreichen eines vorbestimmten Signalpegels des empfangenen Streulichts Alarm auslöst. Die Rauchkonzentration, bei welcher Alarm ausgelöst wird, ist fest eingestellt.

Die Empfindlichkeitseinstellung zur Anpassung an unterschiedliche Umgebungsbedingungen kann beispielsweise auch durch Veränderung der Alarmschwelle erreicht werden. Es ist aber häufig vorteilhaft, die einzelnen Melder individuell einstellen zu können. Für lonisationsrauchmelder wurde in der CH-PS 468 683 eine elektrische Schaltungsanordnung zur Empfindlichkeitsveränderung vorgeschlagen, bei welcher die Einstellung der Ansprechschwelle eines als Verstärker und Schwellenwertdetektor dienenden Feldeffekttransistors mittels eines Potentiometers erfolgt, der Teil eines Spannungsteilers ist, mit dem die Source-Elektrode vorgespannt wird. Auch wenn die Einstellung nicht kontinuierlich mit dem Potentiometer vorgenommen wird, sondern mittels eines Schalters, mit dem Festwiderstände unterschiedlicher Grösse in den Stromkreis geschaltet werden, sind solche elektrische Einstellmöglichkeiten störanfällig und nicht korrosionsfest.

Der Erfindung liegt die Aufgabe zugrunde, einen Rauchdetektor zu schaffen, der die erwähnten Nachteile der bekannten Rauchmelder nicht aufweist und insbesondere einen optischen Rauchdetektor zu schaffen, dessen Empfindlichkeit durch rein mechanische Veränderung optischer Teile definiert verändert werden kann.

Diese Aufgabe wird erfindungsgemäss durch die im kennzeichnenden Teil des Patentanspruchs 1 definierten Merkmale gelöst. Bevorzugte Ausführungsformen und weitere Ausgestaltungen der Erfindung sind in den abhängigen Ansprüchen definiert.

Gemäss einer bevorzugten Ausführungsform des erfindungsgemässen Rauchdetektors erfolgt die Einengung des vom Strahlungsempfänger einsehbaren Raumwinkels durch eine unmittelbar vor dem Strahlungsempfänger angeordnete längs der Strahlungsrichtung verschiebbare Blende.

Gemäss einer anderen bevorzugten Ausführungsform der Erfindung erfolgt die Einengung des von der Strahlungsquelle auf die Referenzzelle fallenden Lichts durch Veränderung der vor der Referenzzelle in der Blende befindlichen Öffnung.

Die Erfindung wird im folgenden anhand der Zeichnungen beispielshalber erläutert. Es zeigen:
Fig. 1 den Aufbau einer Ausführungsform eines Rauchdetektors in Seitenansicht teilweise geschnitten,
Fig. 2 die Verstelleinrichtung in Draufsicht und
Fig. 3 eine Ausführungsform der Verstelleinrichtung in Seitenansicht.

Im Rauchdetektor gemäss Fig. 1 liegt die Strahlungsquelle 1, z.B. ein IR-Strahlung aussendendes Halbleiterelement, im unteren Teil des Melders. Die IR-Strahlung wird durch die Optik 17 hohlkegelförmig gebündelt. Die Zentralblende 18 hält die direkte Strahlung vom Strahlungsempfänger 16 fern. Die Referenzquelle 12 misst und regelt die von der Strahlungsquelle 1 ausgesandte Strahlung. Die Blende 3 begrenzt das durch Rauch auf den Empfänger gestreute Licht. Die Blende 3 greift über einen Nocken 6 in eine in der Kurvenscheibe 4 befindliche, schraubenförmige Nut 7 ein. Durch Drehen der Kurvenscheibe 4 verschiebt sich die Blende 3 durch den Eingriff der Nocken 6 in die Nut 7 in Richtung der Achse auf- oder abwärts. Je nach der Lage der Kurvenscheibe 4 und damit zwangsläufig der Lage der Blende 3, ist die vom Rauch auf den Strahlungsempfänger 16 gestreute Strahlungsmenge kleiner oder grösser. Es hat sich gezeigt, dass eine Verschiebung der Blende 3 um einige Millimeter nach unten genügt, um den Melder um einen Faktor zwei unempfindlicher zu machen.

Wichtig ist dabei, dass die Blende 3 bei ihrer Bewegung den Strahlengang von der Strahlungsquelle 1 zur Referenzzelle 16 nicht stört. Daher ist in der Blende 3 eine Öffnung 8 angebracht, die so bemessen ist, dass bei jeder Stellung der Blende 3 ein ungehinderter Strahlungsdurchtritt erfolgen kann. Diese Öffnung kann jedoch auch zur mechanischen Empfindlichkeitsveränderung des Rauchdetektors benutzt werden, wie weiter unten beschrieben wird.

Durch die vorstehend beschriebene Ausgestaltung des erfindungsgemässen Rauchdetektors wird der vom Strahlungsempfänger einsehbare Raumwinkel mechanisch verändert. Es ist jedoch ohne weiteres möglich, anstelle der Blende 3 eine entsprechende, in der Figur nicht dargestellte Blende so anzubringen, dass der von der Strahlungsquelle 1 bestrahlte Raumwinkel mechanisch verändert wird, beispielsweise unterhalb der Zentralblende 18 in der Nähe der Strahlungsquelle 1.

In Fig. 2 ist in Aufsicht eine mögliche Form zur Betätigung der Kurvenscheibe 4 dargestellt. Durch ein längliches Loch 5 in der Abdeckung 10 lässt sich die Kurvenscheibe 4 drehen. Dabei kann die kleine Vertiefung 11 z.B. von einem Anschlag zum anderen geschoben werden. Damit die Höhe der Blende 3 in beiden Stellungen noch genauer definiert wird, kann die Nut 7 der Kurvenscheibe 4 statt einer gleichmässig steigenden Form an beiden Endanschlägen je einen waagrechten Teil besitzen.

In Fig. 3 ist eine bevorzugte Ausführungsform der Kurvenscheibe 4 dargestellt. Dabei weist die Nut 7 ausser an den Enden auch im mittleren Teil mindestens ein horizontales Teilstück auf. In diesem Fall ist auch mehr als eine kleine Vertiefung 11 vorhanden. Der Abstand der Vertiefungen 11 und die Länge des Lochs 5 sind in diesem Fall so aufeinander abgestimmt, dass die Verschiebung einer Vertiefung 11 von einem Ende des Lochs 5 zum anderen den Nokken 6 gerade bis zum nächsten horizontalen Teilstück gleiten lässt und dass gerade die nächste Vertiefung 11 am anderen Ende des Lochs erscheint. Wird diese zweite Vertiefung 11 zum anderen Ende des Lochs 5 verschoben, so gleitet der Nocken 6 genau bis zum nächsten horizontalen Teilstück, usw.

Eine weitere Ausführungsform der erfindungsgemässen mechanischen Verstellvorrichtung besteht in einer - in den Figuren nicht dargestellten - Irisblende oder einem Blendenring, d.h. einer drehbaren Scheibe mit unterschiedlich grossen Öffnungen, die sich zwischen Zentralblende 18 und Strahlungsquelle 1 oder Strahlungsempfänger 16 befinden.

Eine andere Möglichkeit der mechanischen Verstellung besteht in einer variablen Abdeckung der Referenzzelle 12. Durch Abdecken der Referenzzelle 12 wird der Anteil des empfangenen Lichts von der Strahlungsquelle 1 kleiner. Dadurch wird diese auf eine stärkere Sendeleistung gesteuert, wodurch die am Rauch gestreute Strahlung, die vom Strahlungsempfänger 16 aufgenommen wird, grösser wird. Der Rauchdetektor wird dadurch empfindlicher. Dies kann beispielsweise durch eine Veränderung der Öffnung 8 in der Blende 3 erfolgen. Diese Veränderung kann durch Einsätze in die Öffnung 8 erfolgen, welche den Querschnitt der Öffnung 8 verändern oder durch einen um die Achse des Rauchdetektors drehbaren Ring, der Öffnungen verschiedener Querschnitte enthält. Schliesslich kann die Öffnung 8 so gestaltet sein, dass eine Verschiebung der Blende 3 gleichzeitig eine Veränderung des Querschnittes des durch die Öffnung 8 auf die Referenzzelle 12 fallenden Strahlenbündels bewirkt.

Das von dem Strahlungsempfänger 16 abgegebene, von der gemessenen Rauchdichte abhängige Signal wird einer Auswerteschaltung zugeführt, welche bei Überschreiten des Empfangssignals über einen vorgegebenen Schwellwert ein Signal an eine Kippstufe zur Abgabe eines Alarmsignals weiterleitet. Diese Auswerteschaltung ist nicht Gegenstand der vorliegenden Erfindung.

## Patentansprüche

1. Rauchdetektor mit einer Strahlungsquelle (1), einem ausserhalb des direkten Strahlungsbereiches der Strahlungsquelle (1) angeordneten, bei Anwesenheit von Rauch im Strahlungsbereich durch Streustrahlung beaufschlagten und ein Ausgangssignal abgebenden Strahlungsempfänger (16), wobei durch von aussen betätigbare mechanische Veränderung von Elementen (3, 8) das Ausgangssignal des Strahlungsempfängers (16) in vorbestimmtem Mass verändert wird, dadurch gekennzeichnet, dass die Strahlungsquelle (1) so ausgebildet ist, dass sie hohlkegelförmig Licht aussendet, dass der Strahlungsempfänger (16) so ausgebildet ist, dass er auf der Kegelachse einen hohlkegelförmigen Raumwinkel einsieht und dass die Veränderung des Ausgangssignals des Strahlungsempfängers (16) durch konzentrisch erfolgende Einengung des von der Strahlungsquelle (1) bestrahlten Raumwinkels, des vom Strahlungsempfänger (16) einsehbaren Raumwinkels oder des von der Strahlungsquelle (1) direkt auf eine die Ausstrahlung der Strahlungsquelle (1) steuernde Referenzzelle (12) fallenden Lichts durch optische Elemente (3, 8) bewirkt wird.

2. Rauchdetektor gemäss Patentanspruch 1, dadurch gekennzeichnet, dass die Einengung des vom Strahlungsempfänger (16) einsehbaren Raumwinkels durch eine längs der Strahlungsrichtung verschiebbare Blende (3) bewirkt wird.

3. Rauchdetektor gemäss Patentanspruch 2, dadurch gekennzeichnet, dass die längs der Strahlungsrichtung verschiebbare Blende (3) über Nocken (6) in eine schraubenförmige Nut (7) eingreift, welche sich auf der Kurvenscheibe (4) befindet, wobei durch Drehung der Kurvenscheibe (4) eine definierte Verschiebung der Blende (3) erfolgt.

4. Rauchdetektor gemäss Patentanspruch 3, dadurch gekennzeichnet, dass die Nut (7) auf der Kurvenscheibe (4) mindestens zwei waagrechte Stücke enthält, welche eine definierte Einstellung der Blende (3) bewirken.

5. Rauchdetektor gemäss einem der Patentansprüche 4 und 5, dadurch gekennzeichnet, dass die Kurvenscheibe (4) durch mindestens ein längliches Loch (5) in der Abdeckung betätigbar ist.

6. Rauchdetektor gemäss Patentanspruch 2, dadurch gekennzeichnet, dass die Einengung des vom Strahlungsempfänger (16) einsehbaren Raumwinkels durch eine Irisblende bewirkt wird.

7. Rauchdetektor gemäss einem der Patentansprüche 1 bis 6, dadurch gekennzeichnet, dass die Einengung des von der Strahlungsquelle (1) auf die Referenzzelle (12) fallenden Lichts durch Veränderung der vor der Referenzzelle (12) befindlichen Öffnung (8) in der Blende (3) erfolgt.

8. Rauchdetektor gemäss einem der Patentansprüche 1 bis 7, dadurch gekennzeichnet, dass eine Auswerteschaltung vorgesehen ist, welche bei Überschreiten des Empfangssignals über einen vorgegebenen Schwellwert ein Signal an eine Kippstufe zur Abgabe eines Alarmsignals weiterleitet.

## Claims

1. A smoke detector comprising a radiation source (1), A radiation receiver (16) arranged externally of the direct radiation region of the radiation source (1), said radiation receiver (16) being impinged by radiation scattered by smoke particles located in the direct radiation region and delivering an output signal, said output signal of the radiation receiver (16) being altered in a predetermined manner by externally actuable mechanically altering of elements (3, 8) characterized in that said radiation source (1) is structured to transmit a substantially hollow conical-shaped beam of radiation, that said radiation receiver (16) is structured such that it views a substantially hollow conical-shaped solid angle along the cone axis, and that the alteration of the output signal of said radiation receiver (16) is effected by optical means (3, 8) concentrically constricting the solid angle irradiated by the radiation source (1), the solid angle which is viewed by the radiation receiver (16) or the light impinging from the radiation source (1) directly on a reference cell (12) controlling the amount of radiation emitted from the radiation source (1).

2. Smoke detector according to claim 1, characterized in that the constriction of said solid angle which is viewed by the radiation receiver (16) is effected by a diaphragm (3) displaceable along the direction of radiation.

3. Smoke detector according to claim 2, characterized in that the diaphragm (3) displaceable along the direction of radiation engages with cams (6) into a substantially helical groove (7) being on a cam disk (4), and that upon rotation of said cam disk (4) a defined displacement of said diaphragm (3) is accomplished.

4. Smoke detector according to claim 3, characterized in that said groove (7) of said cam disk (4) contains at least two substantially horizontally extending portions effectuating a defined adjustment of the diaphragm (3).

5. Smoke detector according to any of claims 4 and 5, characterized in that the cam disk (4) is possible to be actuated through at least one elongate hole (5) in the cover.

6. Smoke detector according to claim 2, characterized in that the constriction of said solid angle which is viewed by the radiation receiver (16) is effectuated by an iris diaphragm.

7. Smoke detector according to any of claims 1 to 6, characterized in that the constriction of the light impinging from the radiation source (1) on the reference cell (12) is effectuated by altering the opening (8) which is in said diaphragm (3) before said reference cell (12).

8. Smoke detector according to any of claims 1 to 7, characterized in that an evaluation circuit is provided, which when a received signal exceeds a predetermined threshold value delivers a signal to a tilt stage for outputting an alarm signal.

## Revendications

1. Détecteur de fumée comportant une source de rayonnement (1) et un récepteur de rayonnement (16) disposé à l'extérieur de la zone directe de rayonnement de la source de rayonnement (1) et chargé par un rayonnement diffus dans le cas de la présence de fumée dans la zone de rayonnement, et délivrant un signal de sortie, le signal de sortie du récepteur de rayonnement (16) étant modifié à un degré prédéterminé par une modification mécanique, déclenchée de l'extérieur, d'éléments (3, 8), caractérisé par le fait que la source de rayonnement ( 1 ) est agencée de telle sorte qu'elle émet une lumière en forme de cône creux, que le récepteur de rayonnement (16) est agencé de telle sorte qu'il contrôle un angle solide en forme de cône creux sur l'axe du cône et que la variation du signal de sortie du récepteur de rayonnement (16) sous l'effet d'une restriction concentrique de l'angle solide irradié par la source de rayonnement (1), de l'angle solide visible par le récepteur de rayonnement (16) ou de la lumière provenant de la source de rayonnement (1) et tombant directement sur une cellule de référence (12) commandant l'irradiation de la source de rayonnement (1), est provoqué par des éléments optiques (3, 8).

2. Détecteur de fumée suivant la revendication 1, caractérisé par le fait que la restriction de l'angle solide visible par le récepteur de rayonnement (16) est réalisée par un diaphragme (3) pouvant être déplacé suivant la direction de rayonnement.

3. Détecteur de fumée suivant la revendication 2, caractérisé par le fait que le diaphragme (3), qui peut être déplacé suivant la direction du rayonnement, s'engage par l'intermédiaire d'ergots (6) dans une gorge hélicoïdale (7) qui est située sur le disque à came (4), un décalage défini du diaphragme (3) étant réalisé sous l'effet de la rotation du disque à came (4).

4. Détecteur de fumée suivant la revendication 3, caractérisé par le fait que la gorge (7) ménagée dans le disque à came (4) comporte au moins deux éléments horizontaux, qui réalisent un réglage défini du diaphragme (3).

5. Détecteur de fumée suivant l'une des revendications 4 et 5, caractérisé par le fait que le disque à came (4) peut être actionné à l'aide d'au moins un trou allongé (5) ménagé dans le capot.

6. Détecteur de fumée suivant la revendication 2, caractérisé par le fait que la restriction de l'angle solide visible par le récepteur de rayonnement (16) est réalisée par au moins un diaphragme à iris.

7. Détecteur de fumée suivant l'une des revendications 1 à 6, caractérisé par le fait que la restriction de la lumière tombant de la source de rayonnement (1) sur la cellule de référence (12), est réalisée par modification de l'ouverture (8) ménagée dans le diaphragme (3) et située en avant de la cellule de référence (12).

8. Détecteur de fumée suivant l'une des revendications 1 à 7, caractérisé par le fait qu'il est prévu un circuit d'exploitation qui retransmet un signal à un étage à bascule pour la délivrance d'un signal d'alarme, lorsque le signal de réception dépasse une valeur de seuil prédéterminée.
